# EUROPÄISCHE PATENTSCHRIFT

(11) **EP 3 574 176 B1**
(45) Veröffentlichungstag und Bekanntmachung des Hinweises auf die Patenterteilung: **12.08.2020**
(21) Anmeldenummer: 18709470.1
(22) Anmeldetag: 26.01.2018
(51) Int. Cl.: E06B 9/58

(54) **FÜHRUNGSSCHIENE ZUR FÜHRUNG VON ROLLLADEN-, SONNENSCHUTZANLAGEN ODER DERGLEICHEN SOWIE VERFAHREN ZU IHRER HERSTELLUNG**
GUIDE RAIL FOR GUIDING ROLLER SHUTTERS, SUN SCREENS OR SIMILAR, AND A METHOD FOR ITS MANUFACTURING
RAIL DE GUIDAGE POUR VOLETS ROULANTS, ECRANS DE PROTECTION SOLAIRE OU SIMILAIRE, ET PROCEDE DE FABRICATION ASSOCIE

(30) Priorität: 26.01.2017 DE 102017101560
(43) Veröffentlichungstag der Anmeldung: 04.12.2019
(73) Patentinhaber: heroal- Johann Henkenjohann GmbH & Co. KG, 33415 Verl (DE)
(72) Erfinder: JOHANNHÖRSTER, Thomas, 33689 Bielefeld (DE); MEERMEIER, Martin, 33415 Verl (DE)
(74) Vertreter: Cohausz & Florack
(86) Internationale Anmeldenummer: PCT/EP2018/051983
(87) Internationale Veröffentlichungsnummer: WO 2018/138277

(56) Entgegenhaltungen:
- EP-A2- 3 056 651
- CH-A- 406 597
- DE-A1- 3 401 096
- US-B1- 7 464 743

## Beschreibung

Die Erfindung betrifft eine Führungsschiene, insbesondere aus Aluminium, zur seitlichen Führung von Rollladen-, Sonnenschutzanlagen od. dgl., mit einem im Wesentlichen U-förmigen Querschnitt, wobei die beiden Schenkel zur seitlichen Führung der beweglichen Rollladen-, Sonnenschutzanlagen oder dergleichen dienen sowie ein Verfahren zur Herstellung einer solchen Führungsschiene.

Führungsschienen zur seitlichen Führung von Rollläden etc. sind in vielfältiger Ausgestaltung aus der Praxis bekannt. Dabei handelt es sich meist um stranggepresste Aluminiumprofile, welche beliebige Querschnitte aufweisen können.

Um die Reibung zwischen Führungsschiene und Rolllade od. dgl. zu minimieren, sind die gattungsgemäßen Führungsschienen häufig mit Einlagen versehen, welche gleichzeitig über Dichtprofile verfügen, um die sonst durch Bewegung der Ränder der Rollläden etc. entstehenden Geräusche zuverlässig zu vermeiden. Zur Befestigung dieser Einlagen mit der Führungsschiene sind diese mittels einer Klemmleiste in einer Tasche der Führungsschiene angeordnet, wobei die Tasche verdrückt werden muss, um nicht zu verrutschen.

Des Weiteren sind die stranggepressten Aluminiumprofile pulverbeschichtet und weisen in ihrer Farbe häufig Differenzen oder auch einen anderen Glanzgrad auf als das übrige verbaute System.

Rollgeformte Profile sind für sich bereits bekannt. So zeigt beispielsweise die DE 100 11 285 A1 ein Anschlussprofil für Deckenverkleidungen bei abgehängten Deckenkonstruktionen. Des Weiteren zeigt die US 7464731 B1 eine rollgeformte Führungsschiene zur seitlichen Führung von Rolltoren.

Davon ausgehend liegt der Erfindung die Aufgabe zugrunde, eine bekannte und zuvor näher beschriebene Führungsschiene für die seitliche Führung von Rollladen-, Sonnenschutzanlagen od. dgl. so auszugestalten und weiterzubilden, dass diese wirtschaftlicher hergestellt werden kann. Insbesondere soll Aluminiummaterial eingespart werden. Weiterhin ist erwünscht, den Aufwand der Fertigungs- und Montageprozesse zu reduzieren.

Gelöst wird diese Aufgabe dadurch, dass die Führungsschiene aus Bandmaterial rollgeformt ist und dass die Schenkel jeweils zwei Lagen aufweisen, welche miteinander verklebt sind.

Verfahrensmäßig erfolgt die Lösung der Aufgabe durch ein Verfahren zur Herstellung einer Führungsschiene nach dem Oberbegriff von Patentanspruch 11 dadurch, dass die Führungsschiene aus Bandmaterial rollgeformt wird, dass beim Rollformprozess die wenigstens eine Einlage mitgeführt wird und mit der Pilzleiste der Führungsschiene kraft- und/oder formschlüssig verbunden wird und dass die Schenkel der einen U-förmigen Querschnitt aufweisenden Führungsschiene jeweils zwei Lagen aufweisen, welche miteinander verklebt werden. Die erfindungsgemäße Herstellung ist also wesentlich weniger aufwendig als die Herstellung entsprechender stranggepresster Schienen.

Die Erfindung hat erkannt, dass der Fertigungsprozess der in Rede stehenden Führungsschienen enorm vereinfacht werden kann, wenn anstelle der stranggepressten Profile rollgeformte Profile verwendet werden. Durch die Klebung der Schenkel der erfindungsgemäßen Führungsschiene mit U-förmigem Querschnitt kann mit weniger verwendetem Aluminium die gleiche Stabilität erreicht werden wie bei sonst gleich groß bauenden stranggepressten Profilen.

Nach einer weiteren Lehre der Erfindung ist vorgesehen, dass die Führungsschiene im Bereich wenigstens eines ihrer Schenkel eine oder mehrere nach innen gerichtete rollgeformte Pilzleiste/n aufweist. Auf diesen Pilzleisten kann die erfindungsgemäße Führungsschiene bevorzugt Einlagen zur Abdichtung der zu führenden Rollladen-, Sonnenschutzanlagen oder dergleichen aufweisen.

In weiterer Ausgestaltung der Erfindung weisen die Einlagen einen im Wesentlichen rechteckigen Querschnitt mit einer Öffnung zur Bildung eines Schlitzes, welcher zur Aufnahme der Pilzleiste vorgesehen ist sowie eine abstehende Dichtleiste auf.

Eine weitere bevorzugte Ausgestaltung der Erfindung sieht vor, dass jede Einlage einen innen verlaufenden und auf die schlitzförmige Öffnung gerichteten Steg aufweist. Durch die Länge des verwendeten Steges kann dabei - bei identischer Führungsschiene - die Breite des Führungsschlitzes der Führungsschiene zwischen den beiden Einlagen variiert werden. Bevorzugt verbleibt zwischen dem freien Ende des Steges und der Pilzleiste noch ein kleiner Zwischenraum.

Nach einer weiteren Ausgestaltung der Erfindung ist vorgesehen, dass die Einlagen aus Polyvinylchlorid (PVC), insbesondere aus Weich-PVC (W-PVC), hergestellt sind.

Eine weitere Lehre der Erfindung sieht vor, dass die Endbereiche des Bandmaterials der Führungsschiene eine formschlüssige Endverbindung aufweisen, welche bevorzugt im Inneren der Führungsschiene angeordnet ist.

Um zu gewährleisten, dass die formschlüssige Endverbindung der Endbereiche des Bandmaterials sich bei Belastung öffnen, ist in einer weiteren bevorzugten Ausbildung der Erfindung vorgesehen, dass die formschlüssige Endverbindung wenigstens im Kontaktbereich der Enden eine gerändelte Oberfläche aufweist.

In weiterer zweckmäßiger Ausgestaltung der Erfindung ist die Führungsschiene bzw. das verwendete Bandmaterial in einer vorgegebenen Farbe beschichtet. Dadurch besteht keine Notwendigkeit für einen weiteren Beschichtungsprozess der Führungsschiene. Darüber hinaus kann eine Farbgleichheit zu weiteren oberen, im Bereich der rollgeformten Blenden des verwendeten Systems erreicht werden.

Die erfindungsgemäße Führungsschiene weist gegenüber einer stranggepressten Führungsschiene einen Preisvorteil bis zu 40% auf. Die zuvor notwendigen mehreren Fertigungs- und Montageschritte lassen sich durch die Erfindung auf einen einzigen Fertigungs- und Montageprozess reduzieren.

Die Erfindung wird nachfolgend anhand einer lediglich bevorzugte Ausführungsbeispiele darstellenden Zeichnung näher erläutert. In der Zeichnung zeigen
- Fig. 1: eine erfindungsgemäße Führungsschiene in perspektivischer Ansicht,
- Fig. 2: die erfindungsgemäße Führungsschiene aus Fig. 1 im Horizontalschnitt, ohne Einlagen,
- Fig. 3: eine Abwicklung des für die Herstellung der erfindungsgemäßen Führungsschiene verwendeten Bandmaterials 1',
- Fig. 4: die erfindungsgemäße Führungsschiene aus Fig. 1 im Horizontalschnitt, mit Einlagen,
- Fig. 5: eine vergrößerte Darstellung der in Fig. 4 verwendeten Einlagen im Querschnitt,
- Fig. 6: ein weiteres Ausführungsbeispiel einer erfindungsgemäßen Führungsschiene mit modifizierten Einlagen und
- Fig. 7: eine vergrößerte Darstellung der in Fig. 6 verwendeten Einlagen im Querschnitt.

In Fig. 1 ist eine erfindungsgemäße Führungsschiene 1 in perspektivischer Darstellung mit der offenen, einen Führungsschlitz S bildenden Seite nach vorn weisend, dargestellt.

Man erkennt deutlich, dass die Führungsschiene 1 aus rollgeformtem Bandmaterial 1' gefertigt ist und im hinteren Bereich einen Grundkörper 2 ausbildet, von dem zwei Schenkel 3 ausgehen, um die zu führende Rollladen-, Sonnenschutzanlage od. dgl. seitlich zu führen.

Das Bandmaterial ist an den vorderen Enden der Schenkel 3 um 180° umgebogen und über den gesamten Schenkelbereich miteinander entlang einer Klebefläche 4 vollflächig verklebt. Die Schenkel 3 weisen ferner jeweils eine - gleichfalls rollgeformte - Pilzleiste 5 auf, deren Funktion weiter unten näher beschrieben wird. Die beiden Enden des Bandmaterials 1' weisen eine formschlüssige Endverbindung 6 auf.

In Fig. 2A ist die zuvor beschriebene Führungsschiene 1 mit der Endverbindung 6 nochmals im Horizontalschnitt dargestellt. Fig. 2B zeigt eine alternative Ausführungsform der erfindungsgemäßen Führungsschiene aus Fig. 2A, bei der eine symmetrische formschlüssige Endverbindung 6' verwendet wird. Nicht explizit dargestellt ist, dass die parallelen Kontaktbereiche der Enden des Bandmaterials sowohl bei der Endverbindung 6 als auch bei der Endverbindung 6' eine gerändelte Oberfläche aufweisen können, um der.Führungsschiene 1 noch besseren Halt zu geben, indem eine mittige Aufweitung zuverlässig ausgeschlossen wird.

Fig. 3 zeigt die Abwicklung des für die Führungsschiene 1 verwendeten Bandmaterials 1'.

Aus Fig. 4 geht nun hervor, dass auf den beiden Pilzleisten 5 Einlagen 7 angeordnet sind, welche mit den Pilzleisten 5 im Bereich des Pilzfußes eine kraftschlüssige und/oder formschlüssige Verbindung eingehen.

Fig. 5 zeigt eine solche Einlage 7 in vergrößerter Darstellung. Man erkennt deutlich die zur Aufnahme des Pilzfußes der Pilzleiste vorgesehene und der Form des Pilzfußes angepasste Öffnung 8. Des Weiteren verfügt die Einlage 7 um eine von dieser abstehende Dichtleiste 9.

Die Figuren 6 und 7 zeigen - analog zur den Figuren 4 und 5 - eine identische Führungsschiene 1, bei der jedoch andere Einlagen 7' verwendet werden, welche, wie insbesondere aus Fig. 7 hervorgeht, einen annähernd quadratischen Querschnitt aufweisen, der im Inneren gegenüber der schlitzförmigen Öffnung 8 einen nach innen weisenden Steg aufweist, welcher als Abstandshalter zur Pilzleiste 5 dient. Die Geometrie und sonstige Ausgestaltung der Dichtleiste 9 hat sich nicht verändert.

Sowohl bei den Einlagen 7 als auch bei den Einlagen 7' erfolgt die "Montage" durch die Zufuhr der jeweiligen Einlage 7, 7' beim Rollformprozess, dadurch erfolgt eine feste Verklemmung der Einlagen 7, 7' auf den Pilzleisten 5.

## Patentansprüche

1. Führungsschiene (1), insbesondere aus Aluminium, zur seitlichen Führung von Rollladen-, Sonnenschutzanlagen oder dergleichen, mit einem im Wesentlichen U-förmigen Querschnitt, wobei die beiden Schenkel (3) zur seitlichen Führung der beweglichen Rollladen-, Sonnenschutzanlagen oder dergleichen dienen, wobei die Führungsschiene (1) aus Bandmaterial (1') rollgeformt ist,
**dadurch gekennzeichnet, dass**
die Schenkel (3) jeweils zwei Lagen aufweisen, welche miteinander verklebt sind.

2. Führungsschiene nach Anspruch 1,
**dadurch gekennzeichnet, dass**
die Führungsschiene (1) im Bereich wenigstens eines ihrer Schenkel (3) eine oder mehrere nach innen gerichtete rollgeformte Pilzleisten (5) aufweist.

3. Führungsschiene nach Anspruch 2,
**dadurch gekennzeichnet, dass**
die Führungsschiene (1) auf ihrer/ihren Pilzleiste/n Einlagen (7 oder 7') zur Abdichtung der zu führenden Rollladen-, Sonnenschutzanlagen oder dergleichen aufweist.

4. Führungsschiene nach Anspruch 3,
**dadurch gekennzeichnet, dass**
jede Einlage (7, 7') einen im Wesentlichen rechteckigen Querschnitt mit einer Öffnung (8) zur Aufnahme der Pilzleiste (5) und eine von dieser abstehende Dichtleiste (9) aufweist.

5. Führungsschiene nach Anspruch 3 oder 4,
**dadurch gekennzeichnet, dass**
jede Einlage (7') einen innen verlaufenden, auf die Öffnung (8) gerichteten Steg (10) aufweist.

6. Führungsschiene nach einem der Ansprüche 3 bis 5,
**dadurch gekennzeichnet, dass**
jede Einlage (7, 7') aus Polyvinylchlorid (PVC), insbesondere aus Weich-PVC (W-PVC), hergestellt ist.

7. Führungsschiene nach einem der Ansprüche 1 bis 6,
**dadurch gekennzeichnet, dass**
die Endbereiche des Bandmaterials (1') eine formschlüssige Endverbindung (6, 6') aufweisen.

8. Führungsschiene nach Anspruch 7,
**dadurch gekennzeichnet, dass**
die Endverbindung (6, 6') im Inneren der Führungsschiene (1) angeordnet ist.

9. Führungsschiene nach Anspruch 7 oder 8,
**dadurch gekennzeichnet, dass**
die formschlüssige Endverbindung (6') wenigstens im Kontaktbereich der Enden eine gerändelte Oberfläche aufweist.

10. Führungsschiene nach einem der Ansprüche 1 bis 9,
**dadurch gekennzeichnet, dass**
die Führungsschiene (1) bzw. das Bandmaterial (1') in einer vorgegebenen Farbe beschichtet ist.

11. Verfahren zur Herstellung einer Führungsschiene (1) nach einem der Ansprüche 1 bis 10, wobei die Führungsschiene (1) wenigstens eine Pilzleiste (5) nach Anspruch 2 und wenigstens eine auf der/den Pilzleiste/n (5) angeordnete Einlage (7, 7') nach Anspruch 3 aufweist,
**dadurch gekennzeichnet, dass**
die Führungsschiene (1) aus Bandmaterial rollgeformt wird, dass beim Rollformprozess die wenigstens eine Einlage (7, 7') mitgeführt wird und mit der Pilzleiste (5) der Führungsschiene (1) kraft- und/oder formschlüssig verbunden wird und dass die Schenkel (3) der einen U-förmigen Querschnitt aufweisenden Führungsschiene (1) jeweils zwei Lagen aufweisen, welche miteinander verklebt werden.

## Claims

1. Guide rail (1) in particular of aluminium, for lateral guidance of roller blinds, sun protection installations or the like, with a substantially U-shaped cross-section, wherein the two limbs (3) are used for lateral guidance of the movable roller blinds, sun protection installations or the like, wherein the guide rail (1) is roll-formed from strip material (1'),
**characterised in that**
the limbs (3) comprise in each case two layers which are adhesively bonded to one another.

2. Guide rail according to claim 1,
**characterised in that**
the guide rail (1) in the region of at least one of its limbs (3) comprises one or more inwardly-directed, roll-formed mushroom-shaped strip(s) (5).

3. Guide rail according to claim 2,
**characterised in that**
the guide rail (1) comprises inserts (7 or 7') on its mushroom-shaped strip(s) for sealing the roller blinds, sun protection installations or the like, to be guided.

4. Guide rail according to claim 3,
**characterised in that**
each insert (7, 7') comprises a substantially rectangular cross section with an opening (8) for receiving the mushroom-shaped strip (5) and a sealing strip (9) protruding from this.

5. Guide rail according to claim 3 or 4,
**characterised in that**
each insert (7') comprises an internally running bar (10) directed towards the opening (8).

6. Guide rail according to any one of claims 3 to 5,
**characterised in that**
each insert (7, 7') is made from polyvinylchloride (PVC), in particular plasticised PVC (PPVC).

7. Guide rail according to any one of claims 1 to 6,
**characterised in that**
the end regions of the strip material (1') comprise a positive end connection (6, 6').

8. Guide rail according to claim 7,
**characterised in that**
the end connection (6, 6') is arranged in the interior of the guide rail (1).

9. Guide rail according to claim 7 or 8,
**characterised in that**
the positive end connection (6') has a knurled surface in the contact region of the ends.

10. Guide rail according to any one of claims 1 to 9,
**characterised in that**
the guide rail (1) or the strip material (1') is coated in a predetermined colour.

11. Method for manufacturing a guide rail (1) according to any one of claims 1 to 10, wherein the guide rail (1) has at least one mushroom-shaped strip (5) according to claim 2 and at least one insert (7, 7') according to claim 3 arranged on the mushroom-shaped strip(s) (5), **characterised in that** the guide rail (1) is roll-formed from strip material, during the roll-forming process the at least one insert (7, 7') is carried along and non-positively and/or positively connected with the mushroom-shaped strip (5) of the guide rail (1), and the limbs (3) of the guide rail (1) with a U-shaped cross section comprise in each case two layers being adhesively bonded to one another.

## Revendications

1. Rail de guidage (1), en particulier en aluminium, pour le guidage latéral de volets roulants, écrans de protection solaire ou similaires, ayant une coupe transversale essentiellement en forme de U, où les deux branches (3) servent au guidage latéral des volets roulants, écrans de protection solaire mobiles ou similaires, où le rail de guidage (1) est profilé à partir d'un matériau en bande (1'),
**caractérisé en ce que**
les branches (3) comportent respectivement deux couches, qui sont collées l'une à l'autre.

2. Rail de guidage selon la revendication 1,
**caractérisé en ce que**
le rail de guidage (1) présente au niveau d'au moins une de ses branches (3), une ou plusieurs barres (5) profilées en forme de champignon, dirigées vers l'intérieur.

3. Rail de guidage selon la revendication 2,
**caractérisé en ce que**
le rail de guidage (1) présente sur sa/ses barres, des structures (7 ou 7') pour l'étanchéité des volets roulants, écrans de protection solaire ou similaires à guider.

4. Rail de guidage selon la revendication 3,
**caractérisé en ce que**
chaque structure (7, 7') présente une coupe transversale essentiellement rectangulaire avec une ouverture (8) pour la réception de la barre (5) et une barre d'étanchéité (9) opposée à celle-ci.

5. Rail de guidage selon la revendication 3 ou 4,
**caractérisé en ce que**
chaque structure (7') présente une tige (10) s'étendant à l'intérieur, orientée vers l'ouverture (8).

6. Rail de guidage selon l'une des revendications 3 à 5,
**caractérisé en ce que**
chaque structure (7, 7') est préparée à partir de poly(chlorure de vinyle) (PVC), en particulier de PVC souple.

7. Rail de guidage selon l'une des revendications 1 à 6,
**caractérisé en ce que**
les zones terminales du matériau en bande (1') présentent une connexion terminale (6, 6') solidaire en forme.

8. Rail de guidage selon la revendication 7,
**caractérisé en ce que**
la connexion terminale (6, 6') est agencée à l'intérieur du rail de guidage (1).

9. Rail de guidage selon la revendication 7 ou 8,
**caractérisé en ce que**
la connexion terminale (6') solidaire présente une surface moletée au moins dans la zone de contact des extrémités.

10. Rail de guidage selon l'une des revendications 1 à 9,
**caractérisé en ce que**
le rail de guidage (1), respectivement le matériau en bande (1') est revêtu d'une peinture prédéterminée.

11. Procédé de préparation d'un rail de guidage selon l'une des revendications 1 à 10, dans lequel le rail de guidage (1) présente au moins une barre en forme de champignon (5) selon la revendication 2 et au moins une structure (7, 7') agencée sur la/les barre(s) (5) selon la revendication 3,
**caractérisé en ce que**
le rail de guidage (1) est profilé à partir du matériau en bande, **en ce que** lors du processus de profilage, l'au moins une structure (7, 7') est introduite et reliée fermement et/ou par solidarité de forme avec les barres (5) du rail de guidage (1) et **en ce que** les branches (3) du rail de guidage ayant une coupe transversale en U, présentent respectivement deux couches, qui sont collées l'une à l'autre.
